# DEMANDE DE BREVET EUROPEEN

(11) **EP 2 230 194 A1**
(43) Date de publication de la demande: **22.09.2010**
(21) Numéro de dépôt: 10155331.1
(22) Date de dépôt: 03.03.2010
(51) Int. Cl.: B65D 85/04, B65D 5/60

(54) **Emballage de conditionnement de plusieurs bobines de fil de soudage**

(30) Priorité: 18.03.2009 FR 0951713
(71) Demandeur: L'AIR LIQUIDE, Société Anonyme pour l'Etude et l'Exploitation des Procédés Georges Claude, 75007 Paris (FR); AIR LIQUIDE WELDING FRANCE, 75007 Paris (FR)
(72) Inventeur: Leduey, Bruno, 95000, CERGY (FR)
(74) Mandataire: Pittis, Olivier

(57) **Abrégé**

L'invention porte sur une utilisation d'un emballage comprenant un fût (1) en carton allongé axialement et de section circulaire ou de section polygonale comportant plus de 4 angles, le corps de fût (1) comportant une ou plusieurs lignes de pré-découpes (4) permettant à un opérateur de déchirer facilement ledit corps de fût (1) le long de cette ou ces lignes de pré-découpes (4), pour conditionner plusieurs bobines (6) de fil de soudage ou de brasage, lesdites bobines (6) étant superposées les unes sur les autres dans ledit fût (1) selon l'axe du fût (1) et étant agencées à l'intérieur d'au moins un premier sac (5) en matériau polymère.

## Description

L'invention concerne le domaine du conditionnement et du stockage de bobines de fil de soudage ou de brasage, à l'arc ou par faisceau laser.

Les bobines de fil de soudage actuelles, typiquement ayant un diamètre de l'ordre de 20 cm et contenant 5 kg de fil, sont emballées une à une dans un sachet plastique afin de les protéger de l'eau et de l'humidité. Ces bobines emballées sont ensuite regroupées par trois dans un emballage en carton ondulé de type caisse américaine de forme généralement parallélépipédique, notamment carrée, comme illustré en Figure 1. Un emballage de ce type est décrit par le document US-A-3,419,138.

Toutefois, ce type d'emballage présente plusieurs inconvénients.

D'abord, les coins ou angles droits d'un tel emballage étant vides, ils ont tendance à s'abîmer, notamment au cours du transport.

Par ailleurs, lorsqu'un opérateur de soudage a besoin de deux bobines, il faut ouvrir le carton puis deux sacs, ce qui n'est pas pratique et engendre une perte de temps, donc de productivité.

En outre, l'emballage unitaire de chaque bobine implique une consommation de film plastique importante, donc génère des coûts et n'est par ailleurs pas favorable à l'environnement.

Par ailleurs, le document US-A-3,204,849 enseigne un conteneur pour le transport de matériaux pulvérulents ou granulaires formé d'un corps hexagonal contenant un sac interne destiné à recevoir le matériau à transporter et d'un couvercle, d'un fond et d'un couvercle.

Ce type de conteneur pose le problème de l'accès au matériau se trouvant vers le fond du conteneur lorsque ce dernier a été déjà en partie vidé. En effet, l'extraction du matériau situé dans la partie inférieure du conteneur n'est pas aisée et oblige souvent l'opérateur à extraire le sac du corps de conteneur, ce qui n'est pas idéal surtout lorsque le matériau est lourd.

Par ailleurs, le document US-A-5,626,250 décrit un conteneur de conditionnement de produits alimentaires formé de sous portions cylindriques empilées les unes sur les autres de manière à former des compartiments distincts pour les produits. Les sous parties cylindriques sont reliées les unes aux autres par des bandes de liaison détachables de sorte de pouvoir séparer les compartiments vides du reste du conteneur.

Ce type de conteneur présente une architecture compliquée et engendre des coûts de fabrication et de conditionnement élevés, incompatibles avec une utilisation dans le domaine du soudage.

Le problème qui se pose est dès lors de pouvoir conditionner ensemble plusieurs bobines de fil de soudage sans rencontrer tout ou partie des inconvénients ci-dessus.

Une solution selon l'invention porte sur l'utilisation d'un emballage comprenant un fût en carton allongé axialement et de section circulaire ou de section polygonale comportant plus de 4 angles, le corps de fût comportant une ou plusieurs lignes de pré-découpes permettant à un opérateur de déchirer facilement ledit corps de fût le long de cette ou ces lignes de pré-découpes, pour conditionner plusieurs bobines de fil de soudage ou de brasage, lesdites bobines étant superposées les unes sur les autres dans ledit fût selon l'axe du fût et étant agencées à l'intérieur d'au moins un premier sac en matériau polymère.

Selon le cas, l'utilisation selon l'invention peut comprendre l'une ou plusieurs des caractéristiques suivantes :
- les bobines de fil sont agencées à l'intérieur d'un premier sac unique en matériau polymère, ledit premier sac renfermant la totalité des bobines contenues dans le fût.
- le fût est de section polygonale comportant au moins 6 angles, de préférence de section hexagonale ou octogonale.
- le corps de fût comporte une ou plusieurs lignes de prédécoupes en forme de bande, notamment circulaire ou en spirale.
- la ou les prédécoupes sont conçues pour permettre à un opérateur de déchirer facilement le corps de fût le long de cette ou ces lignes de prédécoupes de manière à libérer une ou des parties du corps de fût, de préférence la ou les parties libérées sont une ou des bandes. Ces bandes sont donc détachables du reste de l'emballage.
- chaque partie du corps de fût libérée réduit la dimension axiale du corps de fût d'une hauteur égale ou supérieure à la largeur d'une des bobines contenues dans ledit corps de fût.
- le corps de fût est en carton neutre, imprimé, traité ou revêtu. La surface externe du carton comporte typiquement des marquages, des logos, des inscriptions etc...
- il comporte à son extrémité inférieure, un fond solidaire du corps de fût, supportant les bobines et, à son extrémité supérieure, un couvercle amovible ou solidaire du corps du fût.
- le fond et le couvercle sont en carton.
- le sac est en matériau plastique (polymère), naturel, artificiel ou synthétique, en particulier du thermoplastique.
- il comporte au moins 3 bobines de fil, de préférence de 4 à 10 bobines de fil.
- le fil de soudage bobiné sur les bobines de fil est de type fil massif ou fil fourré.
- les bobines sont de mono ou multi matériaux de type plastique, métallique ou carton.
- chaque bobine est emballée individuellement dans un sac est en matériau polymère, c'est-à-dire que les bobines sont emballées dans des sacs qui leur sont propres (i.e. une bobine par sac) et les couples sac/bobine sont superposés dans le fût.

L'idée à la base de la présente invention est donc de supprimer les inconvénients susmentionnés en regroupant les bobines dans un seul et unique sac plastique qui sera lui-même placé dans un emballage de conditionnement, sans côtés orthogonaux, en particulier une boite ou fût en carton de section hexagonale, octogonale ou circulaire.

Cette solution résout tout ou partie du problème, car :
- en supprimant les « angles droits », on empêche leur détérioration (affaissement, pliage ou déchirure).
- emballer les bobines dans un seul sac permet de réduire la quantité de plastique utilisée par bobine.
- en utilisant un seul sac, il n'y a besoin que d'une seule ouverture, donc l'opérateur gagne du temps lorsqu'il a à extraire plusieurs bobines.
- elle permet en outre de réduire le volume de carton par bobine.
- de plus, en compartimentant les bobines les unes par rapport aux autres dans le sac à l'aide d'attaches de sorte d'obtenir un isolement unitaire des bobines, on limite l'introduction éventuelle d'humidité dans les compartiments ainsi créés du sac.
- le fait d'aménager des lignes de pré-découpes dans la paroi du corps permet un accès aisé aux bobines et facilite grandement leur extraction, même de celles situées vers le fond du conteneur.

L'invention va maintenant être mieux comprise grâce aux modes de réalisation décrits ci-après et illustrés sur les Figures annexées parmi lesquelles :
- la Figure 1 est un emballage de section carrée selon l'art antérieur, et
- les Figures 2 à 12 sont des modes de réalisation possibles d'un emballage selon l'invention.

Un emballage selon l'invention est composé d'un fût 1, d'un couvercle 2 et d'un fond 3 intégrés ou non au corps de fût 1. Le fût 1 en carton est de section préférentiellement circulaire, comme illustré sur la Figure 2, ou alors hexagonale ou octogonale comme illustré sur la Figure 3, de manière à épouser au mieux la forme des bobines 6 qu'il contient et limiter l'espace vide à l'intérieur de l'emballage.

Cet emballage 1 majoritairement en carton peut être composé d'un ou plusieurs autres matériaux, tel que le plastique, à condition que ceux-ci soient séparables pour faciliter le tri sélectif.

Un sachet plastique 5, comme illustré sur la Figure 11 ou la Figure 12, contenant les bobines 6 de fils, placé dans le fût 1, est simplement rabattu sur les bobines 6 avant la fermeture du couvercle 2, ou bien celui-ci peut être fermé hermétiquement d'origine et être formé de compartiments individuels recevant chacun une bobine de manière à former des sacs individuels de bobines (une bobine par sac) solidarisés par des attaches entre les bobines (Figure 12) ou « soudé » pour parer à d'éventuelles dégradations du fil de soudage dues à d'éventuelles infiltrations d'humidité dans le fût 1, comme illustré en Figure 4.

Des prédécoupes 4 peuvent être rajoutées sur le fût 1 afin de faciliter l'extraction des bobines 6, comme montré sur les Figures 2 à 10. Ceci est d'autant plus important que le poids des bobines est élevé et/ou que la hauteur du corps de conteneur est importante.

La hauteur de fût 1 libérée par chaque portion prédécoupée 7, lorsqu'elle est retirée, peut correspondre à une ou plusieurs largeurs de bobines 6 ; la largeur d'une bobine 6 correspondant approximativement à la distance entre ses flasques à laquelle s'ajoute l'épaisseur desdites flasques.

Les prédécoupes 4 peuvent être aménagées dans le corps du fût 1 de manière à engendrer le déchirement du fût 1 selon des bandes 7 circulaires, comme montré en Figure 7, ou bien en spirale, comme schématisé en Figure 8, lorsque l'opérateur de soudage opère un déchirement dudit fût 1 le long desdites prédécoupes.

Le fût 1 peut aussi être déballé en position horizontale, comme illustré en Figure 9, par arrachage d'une bande 7 correspondant à la partie située entre deux prédécoupes 4 par exemple elles-mêmes situées entre le couvercle 2 et le fond 3. Dans ce cas, lorsque l'utilisateur ouvre l'une des parties du fût, comme montré en Figure 10, il peut faire rouler une des bobines 6 pour s'en saisir.

Lors de la première utilisation, l'opérateur ouvre le sac 5, extrait le nombre de bobines 6 qu'il souhaite et replie le sac plastique 5, Figure 11, pour protéger les bobines 6 restant dans le fût 1, ou ne s'en préoccupe pas dans le cas du sac plastique 5 de la Figure 12 puisque chaque bobine est recouverte et protégée par son propre emballage individuel.

L'opérateur peut alors refermer le couvercle 2 pour protéger les autres bobines 6 quelle que soit la hauteur restante du fût 1.

A l'utilisation suivante, et pour faciliter la préhension des bobines 6, la hauteur du fût 1 peut être réduite en se servant des prédécoupes 4 présentes sur le corps 1 de l'emballage et en retirant une ou plusieurs bandes 7 dudit corps 1, comme illustré en Figure 6.

L'emballage de conditionnement de bobines de fil selon l'invention peut être utilisé dans une opération de soudage à l'arc, par exemple de soudage TIG avec apport de fil ou MIG/MAG, ou de soudage laser avec apport de fil, ou encore dans une opération de brasage, en particulier en mode manuel ou automatique.

## Revendications

1. Utilisation d'un emballage comprenant un fût (1) en carton allongé axialement et de section circulaire ou de section polygonale comportant plus de 4 angles, le corps de fût (1) comportant une ou plusieurs lignes de pré-découpes (4) permettant à un opérateur de déchirer facilement ledit corps de fût (1) le long de cette ou ces lignes de pré-découpes (4), pour conditionner plusieurs bobines (6) de fil de soudage ou de brasage, lesdites bobines (6) étant superposées les unes sur les autres dans ledit fût (1) selon l'axe du fût (1) et étant agencées à l'intérieur d'au moins un premier sac (5) en matériau polymère.

2. Utilisation selon la revendication 1, **caractérisée en ce que** le fût (1) est de section polygonale comportant au moins 6 angles, de préférence de section hexagonale ou octogonale.

3. Utilisation selon l'une des revendications précédentes, **caractérisée en ce que** les bobines (6) de fil sont agencées à l'intérieur d'un premier sac (5) unique en matériau polymère, ledit premier sac (5) renfermant la totalité des bobines (6) contenues dans le fût (1).

4. Utilisation selon l'une des revendications précédentes, **caractérisée en ce que** la ou les prédécoupes (4) sont conçues pour permettre à un opérateur de déchirer facilement le corps de fût (1) le long de cette ou ces lignes de prédécoupes (4) de manière à libérer une ou des parties (7) du corps de fût (1).

5. Utilisation selon l'une des revendications précédentes, **caractérisée en ce que** le corps de fût (1) comporte une ou plusieurs lignes de prédécoupes (4) libérant des parties (7) du corps de fût (1) en forme de bande.

6. Utilisation selon l'une des revendications précédentes, **caractérisée en ce** les parties (7) du corps de fût (1) libérées par déchirement ont une forme de bande circulaire ou en spirale.

7. Utilisation selon l'une des revendications précédentes, **caractérisée en ce que** chaque partie (7) du corps de fût (1) libérée réduit la dimension axiale du corps de fût (1) d'une hauteur égale ou supérieure à la largeur d'une des bobines (6).

8. Utilisation selon l'une des revendications précédentes, **caractérisée en ce qu'**il comporte à son extrémité inférieure, un fond (3) solidaire du corps de fût (1), supportant les bobines (6) et, à son extrémité supérieure, un couvercle amovible (2) ou solidaire du corps du fût (1), de préférence le fond (3) et le couvercle (2) sont en carton.

9. Utilisation selon l'une des revendications précédentes, **caractérisée en ce que** le premier sac (5) est en matériau plastique.

10. Utilisation selon l'une des revendications précédentes, **caractérisée en ce que** chaque bobine est par ailleurs emballée individuellement dans un second sac est en matériau polymère.
